# EUROPÄISCHE PATENTSCHRIFT

(11) **EP 2 107 184 B1**
(45) Veröffentlichungstag und Bekanntmachung des Hinweises auf die Patenterteilung: **03.12.2014**
(21) Anmeldenummer: 09155588.8
(22) Anmeldetag: 19.03.2009
(51) Int. Cl.: E04G 21/04, B28C 5/42

(54) **Verfahren zum Betrieb einer Anordnung zum Mischen von Flüssigbeton**
Method for the operation of a mixing device for liquid concrete
Procédé d'opération d'un mélangeur pour béton liquide

(30) Priorität: 02.04.2008 DE 102008017123
(43) Veröffentlichungstag der Anmeldung: 07.10.2009
(73) Patentinhaber: Putzmeister Engineering GmbH, 72631 Aichtal (DE)
(72) Erfinder: Hofmann, Wilhelm, 61138 Niederdorfelden (DE)
(74) Vertreter: Wolf, Eckhard

(56) Entgegenhaltungen:
- WO-A-03/042535
- WO-A-2005/092584
- DE-A1- 4 204 330
- DE-A1- 4 208 831
- DE-U- 7 129 239
- JP-A- 2002 206 343
- US-B1- 6 817 242

## Beschreibung

Die Erfindung betrifft ein Verfahren zum Betrieb einer Anordnung zum Mischen und Pumpen von Flüssigbeton, bei welchem Flüssigbeton in einer Mischtrommel gemischt und über einen Pufferbehälter einer motorisch angetriebenen Betonpumpe zugeführt und von dieser über eine Förderleitung zu einer Betonierstelle gefördert wird, wobei der Antrieb der Betonpumpe über eine Fernbedienungseinheit ein- und ausgeschaltet und der Füllstand im Pufferbehälter automatisch überwacht wird, wobei die Drehzahl der Mischtrommel nach Maßgabe der Förderleistung der Betonpumpe variiert wird, wobei die Mengenzugabe von Flüssigbeton in den Pufferbehälter nach Maßgabe des Füllstands im Pufferbehälter und in Abhängigkeit vom Antriebszustand der Betonpumpe gesteuert wird, wobei der Füllstand des Flüssigbetons im Pufferbehälter an einer oberen Grenzposition überwacht wird, und wobei bei Erreichen der oberen Grenzposition ein oberes Grenzwertsignal abgegeben wird.

Bei einem bekannten Verfahren dieser Art (JP-2002-206343A) wird Flüssigbeton in der Mischtrommel gemischt und über den Pufferspeicher einer hydraulisch angetriebenen Betonpumpe zugeführt und von dieser über die Förderleitung zu einer Betonierstelle gefördert. Während des Pumpbetriebs muss immer genügend Beton in den Pufferbehälter nachgefüllt werden, damit keine Luft angesaugt wird. Umgekehrt ist darauf zu achten, dass von der Mischtrommel nicht zu viel Beton in den Pufferbehälter eingebracht wird, damit dieser nicht überläuft. Der Überlauf wurde bisher dadurch verhindert, dass im Pufferbehälter eine Füllstandssonde vorgesehen wurde, die nach Art einer Schwarz-Weiß-Schaltung die Mischtrommel ein- und ausschaltet. Ansonsten werden die Mischtrommel und die Betonpumpe vom Betonpumpenfahrer getrennt angesteuert. Insbesondere gilt dies für die Mengensteuerung der Betonpumpe und für die Drehzahlsteuerung der Mischtrommel. Je schneller sich die Mischtrommel dreht, umso mehr Beton wird in den Pufferspeicher gegeben und umgekehrt. Die Mengenzufuhr und die Mengenabfuhr müssen aufeinander abgestimmt werden. Bei der bisherigen Vorgehensweise, bei der die Mischtrommel immer nur ein- und ausgeschaltet wurde, kam es zu dynamischen Lastspitzen und dadurch zu Verschleißerscheinungen. Weiter führt das abrupte Anhalten und Anfahren der Mischtrommel zu ruckweisen Bewegungen im Fahrgestell und zu Schwingungen im Verteilermast, die als nachteilig empfunden werden.

Ausgehend hiervon liegt der Erfindung die Aufgabe zugrunde, das bekannte Verfahren der eingangs angegebenen Art dahingehend zu verbessern, dass die Materialzu- und -abfuhr besser aufeinander abgestimmt wird und dass ruckweise Bewegungen beim Ein- und Ausschalten der Mischtrommel reduziert und gedämpft werden.

Zur Lösung dieser Aufgabe wird die im Patentanspruch 1 angegebene Merkmalskombination vorgeschlagen. Vorteilhafte Ausgestaltungen und Weiterbildungen der Erfindung ergeben sich aus den abhängigen Ansprüchen.

Die erfindungsgemäße Lösung geht vor allem davon aus, dass der Antrieb der Betonpumpe über eine Fernbedienungseinheit ein- und ausgeschaltet wird, dass der Füllstand im Pufferspeicher automatisch überwacht wird und dass die Mengenzugabe von Flüssigbeton in den Pufferbehälter nach Maßgabe des Füllstands im Pufferbehälter und in Abhängigkeit vom Antriebszustand der Betonpumpe gesteuert wird. Um den Zufluss und den Abfluss des Betons in und aus dem Pufferbehälter sanft aufeinander abstimmen zu können, muss zusätzlich eine Information über die Förderleistung der Pumpe an den Antrieb der Mischtrommel weitergegeben werden. Um dies zu ermöglichen, wird gemäß der Erfindung die Förderleistung der Betonpumpe durch eine Sollwertvorgabe an einer Fernbedienungseinheit eingestellt, wobei die Mengenzugabe von Flüssigbeton pro Zeiteinheit aus der Mischtrommel bei Nichtvorhandensein des oberen Grenzwertsignals höher und bei dessen Vorhandensein niedriger als die Förderleistung der Betonpumpe eingestellt wird. Eine wichtige Anwendung dieser Vorkehrungen besteht darin, dass die Mengenzugabe von Flüssigbeton in den Pufferbehälter bei Abgabe des oberen Grenzwertsignals und gleichzeitigem Antrieb der Betonpumpe auf einen vorgegebenen Zwischenwert reduziert und bei gleichzeitigem Nichtantrieb der Betonpumpe unterbrochen wird. Ein weiterer wichtiger Anwendungsfall besteht darin, dass die Mengenzugabe von Flüssigbeton in dem Pufferbehälter bei Nichtantrieb der Betonpumpe auf einen Zwischenwert reduziert und nach Abgabe des oberen Grenzwertsignals unterbrochen wird. In beiden Fällen wird dafür gesorgt, dass der Füllstand des Flüssigbetons im Pufferbehälter auf ausreichender Höhe gehalten wird, ohne dass es zu einem Oberlaufen des Pufferbehälters oder zu einem abrupten Abschalten der Mischtrommel kommt.

Weiter ist es damit möglich, dass der Füllstand an einer unteren Grenzwertposition unter Abgabe eines unteren Grenzwertsignals überwacht wird. Ein wichtiger Anwendungsfall besteht hierbei darin, dass die Mengenzugabe von Flüssigbeton bei Auftreten des unteren Grenzwertsignals auf einen einstellbaren Maximalwert erhöht wird, so dass genügend Flüssigbeton für den Abtransport zur Verfügung steht. Um die Gefahr einer Luftansaugung zu vermeiden, die zu Störungen beim Fördervorgang führen könnte, kann bei Abgabe des unteren Grenzwertsignals auch der Antrieb der Betonpumpe kurzzeitig unterbrochen werden. Die Mengenzugabe von Flüssigbeton kann durch Änderung der Drehzahl der Mischtrommel erhöht oder reduziert werden. Insbesondere kann die Zugabe von Flüssigbeton durch Abschalten des Mischtrommelantriebs unterbrochen werden.

Um den Betonzu- und -abfluss besser aufeinander abstimmen zu können, wird gemäß einer bevorzugten Ausgestaltung der Erfindung die Förderleistung der Betonpumpe durch eine Sollwertvorgabe an der Fernbedienungseinheit eingestellt, während die Drehzahl der Mischtrommel nach Maßgabe der eingestellten Förderleistung variiert wird. Bei üblichen Mischtrommeln kann die Drehzahl kontinuierlich zwischen 0 und etwa 13 Umdrehungen pro Minute variiert werden. Um stets einen ausreichenden Füllstand zu gewährleisten und trotzdem ein Überlaufen zu vermeiden, lässt sich mit den erfindungsgemäßen Vorkehrungen erreichen, dass die Mengenzugabe von Flüssigbeton pro Zeiteinheit aus der Mischtrommel bei Nichtvorhandensein des oberen Grenzwertsignals höher und bei dessen Vorhandensein niedriger als die Förderleistung der Betonpumpe ist. Eine weitere Verbesserung in dieser Hinsicht wird dadurch erzielt, dass die Mengenzugabe von Flüssigbeton bei mit vorgegebener Förderleistung angetriebener Betonpumpe und bei Abgabe eines oberen Grenzwertsignals um ein vorgegebenes Maß reduziert und bei Abgabe eines unteren Grenzwertsignals um ein vorgegebenes Maß erhöht wird, bis das jeweilige Grenzwertsignal verschwindet.

Im Folgenden wird die Erfindung anhand eines in der Zeichnung in schematischer Weise dargestellten Ausführungsbeispiels näher erläutert. Es zeigen
- Fig. 1a: und b eine Seitenansicht und eine Rückseitenansicht einer Fahrmischerpumpe im Transportzustand;
- Fig. 2: ein Ablaufdiagramm für eine Betriebsoftware der Fahrmischerpumpe;
- Fig. 3: ein Mischerdrehzahl/Zeitdiagramm bei vorbekannter Ansteuerung;
- Fig. 4: ein Mischerdrehzahl/Zeitdiagramm bei patentgemäßer Ansteuerung.

Die in der Zeichnung dargestellte Fahrmischerpumpe besteht im Wesentlichen aus einem vierachsigen langgestreckten Fahrgestell 10, einer im mittleren Bereich des Fahrgestells um die Achse 12 drehbar angeordneten, mit ihrer Beschickungs- und Auslassöffnung 14 schräg nach hinten oben weisenden Mischtrommel 16, einem mit Flüssigbeton aus der Mischtrommel beschickbaren Pufferbehälter 18, einer an den Pufferbehälter angeschlossenen, mittels eines nicht dargestellten Antriebsmechanismus mit variabler Förderleistung antreibbaren Betonpumpe 20 und einem im Bereich der Vorderachsen 22,22' in der Nähe des Führerhauses 24 an einem Lagerbock 26 um eine vertikale Achse drehbar gelagerten, aus mehreren, gegeneinander verschwenkbaren Mastarmen 28,28',28" zusammengesetzten Verteilermast 30. Die Betonpumpe 20 ist bei dem gezeigten Ausführungsbeispiel als Rotorschlauchpumpe ausgebildet (vgl. DE 42 04 330 B4), an deren Druckausgang eine Förderleitung 32 angeschlossen ist, die aus mehreren mit den Mastarmen 28,28',28" des Verteilermasts 30 verbundene Rohrabschnitten besteht, die über Rohrdrehverbindungen gelenkig miteinander verbunden sind und die in einen flexiblen Endschlauch 34 münden. Der Rotor der Betonpumpe 30 ist über einen nicht dargestellten Hydromotor mit stufenlos verstellbarer Drehzahl angetrieben, so dass die Förderleistung stufenlos geregelt werden kann. Wie aus Fig. 1b zu ersehen ist, ist der Pufferbehälter 18 seitlich neben der außermittig am Fahrgestell 10 angeordneten Betonpumpe 20 platziert. Ebenso ist der Betonverteilermast 30 im zusammengeklappten und auf dem Fahrgestell aufliegenden Zustand seitlich versetzt am Fahrgestell 10 angeordnet.

Die Mischtrommel 16 ist von oben her über einen in die Beschickungs- und Auslassöffnung 14 mündenden Beschickungstrichter 36 mit Flüssigbeton beschickbar. An der Unterseite der Beschickungs- und Auslassöffnung 14 befindet sich eine Auslasshose 38, die mit ihrem unteren freien Ende in eine schräg nach unten weisende Auslaufschurre 40 mündet. Die Auslaufschurre 40 mündet mit ihrem auslaufseitigen Ende in den Pufferbehälter 18.

Die Mischtrommel 16 ist mittels eines Drehantriebs 42 mit variabler Drehzahl antreibbar.

Außerdem verfügt die gezeigte Fahrmischerpumpe über eine mikroprozessorgesteuerte Steuereinrichtung 44, die ihrerseits an den Drehantrieb 42 der Mischtrommel und den Antriebsmechanismus der Betonpumpe 20 angeschlossen ist und mit einem vom Betonpumpenfahrer betätigbaren Fernsteuergerät 46 betätigbar ist.

Bei Mischerpumpen mit kombinierter Mischer- und Pumpenansteuerung sind die Betonzufuhr über die Mischtrommel 16 in den Pufferbehälter 18 und die Betonabfuhr über die Betonpumpe 20 aus dem Pufferbehälter 18 miteinander gekoppelt. Dies bedeutet, dass beim Pumpvorgang immer genügend Flüssigbeton nachgefüllt werden muss, damit einerseits keine Luft angesaugt wird und andererseits der Pufferbehälter nicht überläuft. Dabei ist zu berücksichtigen, dass der Inhalt des Pufferbehälters 18 bei maximaler Förderleistung der Betonpumpe 20 in nur wenigen Sekunden abgepumpt ist, so dass ständig Flüssigbeton über die Mischtrommel 16 in ausreichender Menge nachgefüllt werden muss.

Eine Besonderheit der Erfindung besteht darin, dass die Betonzufuhr und die Betonabfuhr so aufeinander abgestimmt werden, dass ein hartes Abbremsen und Wiederanfahren der Mischtrommel 16 weitgehend vermieden wird. Verschleißerscheinungen und Schwingungserscheinungen aufgrund dynamischer Beanspruchungen können damit wirksam reduziert werden.

Um dies zu ermöglichen, sind im Pufferbehälter 18 eine obere Füllstandssonde 48 und eine untere Füllstandssonde 50 angeordnet, die auf den Flüssigkeitspegel ansprechen und die mit der mikroprozessorgesteuerten Steuereinrichtung 44 gekoppelt sind und je nach Füllstand ein oberes und ein unteres Grenzwertsignal abgeben. Die Steuereinrichtung 44 enthält zu diesem Zweck Softwareroutinen 60, die auf das Vorhandensein des oberen und des unteren Grenzwertsignals ansprechen. Das obere Grenzwertsignal 62 sorgt dafür, dass beim Befüllen des Pufferbehälters 18 ein Überlaufen vermieden wird, während das untere Grenzwertsignal dafür sorgt, dass über die Betonpumpe 20 keine Luft angesaugt wird. Wenn die Steuereinrichtung 44 dazuhin eine auf den Betriebszustand der Betonpumpe 20 oder deren Förderleistung ansprechende Softwareroutine 64 aufweist, können weitere Parameter bei der Steuerung der Flüssigbetonzufuhr über die Steuereinrichtung berücksichtigt werden. Insbesondere ist es damit möglich, die Förderleistung der Betonpumpe und die Mengenzufuhr von Flüssigbeton aus der Mischtrommel aufeinander abzustimmen. Die Betonzufuhr wird dabei über eine am Drehantrieb 42 der Mischtrommel einstellbare Entleerdrehzahl gesteuert, während die Förderleistung der Betonpumpe vom Betonpumpenfahrer stufenlos über den Sollwertgeber 45 des Fernsteuergeräts 46 eingestellt werden kann. Mit der Kontinuitätsgleichung lässt sich in einer Softwareroutine 66 anhand der über das Fernsteuergerät 46 eingestellten Förderleistung der Betonpumpe eine zugehörige Entleerdrehzahl errechnen.

Da die Förderströme beim Betrieb Schwankungen unterliegen, die beispielsweise von der Betonkonsistenz abhängig sind, können trotz exakter Berechnungen Differenzen im vorberechneten Füllstand auftreten. Um diese Differenzen regelungstechnisch eliminieren zu können, sind verschiedene Strategien möglich:

Im Pufferbehälter 18 befindet sich eine obere Füllstandssonde 48. Gemäß einer ersten Strategie wird immer etwas mehr Beton aus der Mischtrommel dem Pufferbehälter 18 zugeführt als von diesem über die Betonpumpe 20 weggefördert wird, um sicherzustellen, dass genügend Beton vorhanden ist und keine Luft angesaugt wird. Sobald der Pegel die obere Füllstandssonde 48 erreicht, muss je nach Betriebszustand der Betonpumpe die Betonzufuhr reduziert oder abgeschaltet werden.

Eine zweite Strategie besteht darin, dass im Pufferbehälter 18 zusätzlich eine untere Füllstandssonde 50 angeordnet ist. In diesem Fall kann messtechnisch festgestellt werden, ob der Füllstand zu tief ist. Dabei kann ausgehend von einem Startzustand die Drehzahl der Mischtrommel 16 erhöht werden, bis die Zuführmenge genau der Abführmenge entspricht. Bei laufendem Pumpvorgang gilt dann folgendes: Bei einem Signal 62 der oberen Sonde 48 ist die Mischerdrehzahl zu reduzieren, bei einem Signal der unteren Sonde 50 ist die Mischerdrehzahl zu erhöhen.

Eine dritte Strategie sieht vor, dass der Beladezustand der Mischtrommel 18 und/oder die Förderleistung der Pumpe 20 laufend gemessen wird, um eine bessere Abstimmung zu erreichen.

In Fig. 2 ist ein typisches Ablaufdiagramm der in der Steuereinrichtung angeordneten Betriebssoftware 44' dargestellt. Beim Start 68 des Programms wird Flüssigbeton dem Pufferbehälter 18 durch Entleeren der Mischtrommel 16 zugeführt. Je nach Betriebszustand 64 der Betonpumpe 20 (eingeschaltet oder ausgeschaltet) und nach Abtastung der oberen Sonde 48 wird die Entleerdrehzahl D der Mischtrommel 16 gewählt. Bei dem gezeigten Ausführungsbeispiel wird bei eingeschalteter Pumpe 20 und bei Nichtabgabe des oberen Grenzwertsignals 62 eine Entleerdrehzahl D=D_{ber} nach der Kontinuitätsgleichung 66 berechnet und der Drehantrieb 42 der Mischtrommel 16 mit dieser Entleerdrehzahl angesteuert: Routine 70. Spricht die obere Sonde 48,60,61 durch Abgabe eines oberen Grenzwertsignals 62 an, so wird bei gleichzeitig eingeschalteter Pumpe 20,64 (ja) auf eine erniedrigte Entleerdrehzahl D=D_{red} umgeschaltet: Routine 72. Bei gleichzeitig abgeschalteter Pumpe 20,64 (nein) wird in diesem Fall die Entleerung gestoppt (D=0): Routine 73. Dadurch soll ein Überlaufen des Pufferbehälters 18 vermieden werden.

Wenn zusätzlich eine untere Füllstandssonde 50 vorgesehen ist, kann mit dem gleichen Ablaufdiagramm gemäß Fig. 2 gearbeitet werden, wobei die untere Füllstandssonde 50 dann korrigierend auf die Berechnung der Entleerdrehzahl D_{ber} einwirkt.

Um die Unterschiede im Betriebsablauf nach dem vorbekannten Stand der Technik und mit der erfindungsgemäßen Steuereinrichtung 44 aufzuzeigen, wird auf die in Fig. 3 und 4 dargestellten Diagramme Bezug genommen.

Im Diagramm gemäß Fig. 3 ist ein Drehzahlverlauf D (t) der Mischtrommel 16 bei herkömmlicher Ansteuerung dargestellt. Die durchgezogene Linie D zeigt die vom Pumpenfahrer eingestellte Entleerdrehzahl der Mischtrommel 16. Die gestrichelte Linie deutet die verzögert über die Mischtrommel 16 in den Pufferbehälter 16 abgegebene Betonzufuhr BZ (t) an, während die strichpunktierte Linie signalisiert, wenn der Flüssigkeitspegel die obere Füllstandssonde 48 erreicht und das obere Grenzwertsignal 62 abgegeben wird. Nach dem Einschalten des Drehantriebs 42 wird die Mischtrommel 16 durch den Betonpumpenfahrer über eine Anfahrrampe auf die Drehzahl Dₘₐₓ hochgefahren. Dabei kommt es zeitverzögert zu einer Zugabe von Flüssigbeton BZ in den Pufferbehälter 18. Sobald der Flüssigkeitspegel unter Abgabe des Grenzwertsignals 62 die obere Füllstandssonde 42 erreicht, wird zur Vermeidung eines Überlaufs der Drehantrieb 42 der Mischtrommel 16 abrupt abgeschaltet. Dies führt zu einem Nachlauf von Flüssigbeton, bis die Mischtrommel 16 aufgrund ihrer Trägheit zum Stillstand kommt. Wenn der Pegel anschließend unter die obere Füllstandssonde 42 absinkt, verschwindet das obere Grenzwertsignal 62 und die Mischtrommel wird abrupt auf die maximale Entleerdrehzahl Dₘₐₓ hochgefahren. Die Betonzufuhr BZ folgt der Trommelbewegung mit einer entsprechenden Verzögerung. Bei dieser Betriebsstrategie wird als nachteilig empfunden, dass das Zu- und Abschalten der Mischtrommel 16 beim Auftreten des oberen Grenzwertsignals 62 ruckweise erfolgt, mit der Folge eines erhöhten Lagerverschleißes und der Anregung von Schwingungen im Fahrgestell und im Verteilermast.

Um diese Nachteile zu vermeiden, kann die im Diagramm gemäß Fig. 4 gezeigte Betriebsstrategie angewendet werden. In diesem Fall kann die Mischtrommel 16 mit einer berechneten Drehzahl D_{ber} mit einer reduzierten Drehzahl D_{red} und im Abschaltzustand (D=0) angesteuert werden. Die Umsteuerung zwischen den verschiedenen Drehantriebszuständen erfolgt nach Maßgabe des Vorhandenseins oder Nichtvorhandenseins des oberen Grenzwertsignals 62 (strichpunktiert) und des Betriebszustands BF der Betonpumpe (gestrichelt). Der Drehantrieb 42 der Mischtrommel 16 wird jeweils über eine Einschalt- und eine Ausschaltrampe zwischen den verschiedenen Zuständen umgeschaltet. Im Zeitablauf sind folgende Betriebszustände erkennbar:

Kurze Zeit nach dem Anfahren der Mischtrommel 16 wird die Betonpumpe 20 eingeschaltet. Bei eingeschalteter Betonpumpe 20 fährt die Mischtrommel 16 auf ihre berechnete Drehzahl D_{ber} hoch. Nach dem ersten Abschalten der Betonpumpe (BF=0) wird die Drehzahl auf D_{red} zurückgefahren. Erreicht der Füllstand im Pufferbehälter 16 die obere Füllstandssonde 42, wird das Grenzwertsignal 62 abgegeben, das bei abgeschalteter Betonpumpe 20 eine Abschaltung des Drehantriebs 42 (D=0) auslöst. Der Abschaltzustand dauert so lange, bis die Betonpumpe 20 wieder eingeschaltet (BF≠0) wird. Da hier noch das obere Grenzwertsignal 62 abgegeben wird, fährt der Drehantrieb 42 der Mischtrommel 16 auf die reduzierte Drehzahl D_{red}. Wenn anschließend der Pegel an der oberen Füllstandssonde 48 unterschritten wird, verschwindet das Grenzwertsignal 62, so dass nach einer kurzen Verzögerungszeit der Drehantrieb 42 der Mischtrommel 16 auf die berechnete Drehzahl D_{ber} hochgefahren wird. Die berechnete Drehzahl D_{ber} führt zu einer Mengenzufuhr BZ an Flüssigbeton pro Zeiteinheit, die den über die Betonpumpe 16 abgeführten Betonfluss BF etwas übersteigt. Deshalb wird nach einer gewissen Zeit wieder der obere Füllstand 48 erreicht. Mit Abgabe des Füllstandsignals 62 wird die Mischerdrehzahl erneut auf den Wert D_{red} zurückgefahren, bis bei laufender Betonpumpe 20 das obere Grenzwertsignal 62 wieder verschwindet und die Mischerdrehzahl wieder auf D_{ber} angehoben wird. Solange gepumpt wird, bleibt die Mischerdrehzahl auf ihrem berechneten Wert D_{ber} wenn nicht zugleich das obere Grenzwertsignal 62 auftritt.

Diese Betriebsweise führt zu einem ruhigen Förderbetrieb innerhalb der Fahrmischerpumpe und dadurch zu einem geringeren Verschleiß und zu weniger Schwingungserscheinungen.

Zusammenfassend ist folgendes festzuhalten: Die Erfindung bezieht sich auf eine Mischerpumpe für Flüssigbeton, bei welcher Flüssigbeton in einer Mischtrommel gemischt und über einen Pufferspeicher 18 einer motorisch angetriebenen Betonpumpe 20 zugeführt und von dieser über eine Förderleitung 32 zu einer Betonierstelle gefördert wird. Wesentlich ist, dass der Antrieb der Betonpumpe 20 über eine Fernbedienungseinheit 46 ein- und ausgeschaltet wird, dass der Füllstand im Pufferbehälter 18 automatisch überwacht wird und dass die Mengenzugabe von Flüssigbeton in den Pufferbehälter 18 nach Maßgabe des Füllstands im Pufferbehälter und in Abhängigkeit vom Antriebszustand der Betonpumpe 20 gesteuert wird.

## Patentansprüche

1. Verfahren zum Betrieb einer Anordnung zum Mischen und Pumpen von Flüssigbeton, bei welchem Flüssigbeton in einer Mischtrommel (16) gemischt und über einen Pufferbehälter (18) einer motorisch angetriebenen Betonpumpe (20) zugeführt und von dieser über eine Förderleitung (32) zu einer Betonierstelle gefördert wird, wobei der Antrieb der Betonpumpe (20) über eine Fernbedienungseinheit (46) ein- und ausgeschaltet und der Füllstand im Pufferbehälter (18) automatisch überwacht wird, wobei die Drehzahl (D_{ber}) der Mischtrommel (16) nach Maßgabe der Förderleistung der Betonpumpe variiert wird, wobei die Mengenzugabe von Flüssigbeton in den Pufferbehälter (18) nach Maßgabe des Füllstands im Pufferbehälter (18) und in Abhängigkeit vom Antriebszustand der Betonpumpe (20) gesteuert wird, wobei der Füllstand des Flüssigbetons im Pufferbehälter (18) an einer oberen Grenzposition (48) überwacht wird, und wobei bei Erreichen der oberen Grenzposition ein oberes Grenzwertsignal (62) abgegeben wird, **dadurch gekennzeichnet, dass** die Förderleistung der Betonpumpe (20) durch eine Sollwertvorgabe (45) an einer Fernbedienungseinheit (46) eingestellt wird, und dass die Mengenzugabe von Flüssigbeton pro Zeiteinheit aus der Mischtrommel (16) bei Nichtvorhandensein des oberen Grenzwertsignals (62) höher und bei dessen Vorhandensein niedriger als die Förderleistung der Betonpumpe (20) eingestellt wird.

2. Verfahren nach Anspruch 1, **dadurch gekennzeichnet, dass** die Mengenzugabe von Flüssigbeton in den Pufferbehälter (18) bei Abgabe des oberen Grenzwertsignals (62) und gleichzeitigem Antrieb der Betonpumpe (20) auf einen vorgegebenen Zwischenwert (D_{red}) reduziert und bei gleichzeitigem Nichtantrieb der Betonpumpe (20) unterbrochen wird.

3. Verfahren nach Anspruch 1 oder 2, **dadurch gekennzeichnet, dass** die Mengenzugabe von Flüssigbeton in den Pufferbehälter (18) bei Nichtantrieb der Betonpumpe (20) auf einen Zwischenwert (D_{red}) reduziert und nach Abgabe des oberen Grenzwertsignals unterbrochen wird.

4. Verfahren nach einem der Ansprüche 1 bis 3, **dadurch gekennzeichnet, dass** der Füllstand an einer unteren Grenzwertposition (50) unter Abgabe eines unteren Grenzwertsignals überwacht wird.

5. Verfahren nach Anspruch 4, **dadurch gekennzeichnet, dass** die Mengenzugabe von Flüssigbeton bei Abgabe des unteren Grenzwertsignals auf einen einstellbaren Wert (D_{ber}) erhöht wird.

6. Verfahren nach Anspruch 4 oder 5, **dadurch gekennzeichnet, dass** der Antrieb der Betonpumpe (20) bei Abgabe des unteren Grenzwertsignals unterbrochen wird.

7. Verfahren nach einem der Ansprüche 1 bis 6, **dadurch gekennzeichnet, dass** die Mengenzugabe von Flüssigbeton durch Änderung der Drehzahl der Mischtrommel (16) erhöht oder reduziert wird.

8. Verfahren nach einem der Ansprüche 1 bis 7, **dadurch gekennzeichnet, dass** die Mengenzugabe von Flüssigbeton durch Abschaltung des Drehantriebs der Mischtrommel (16) unterbrochen wird.

9. Verfahren nach einem der Ansprüche 1 bis 8, **dadurch gekennzeichnet, dass** die Mengenzugabe von Flüssigbeton bei mit vorgegebener Förderleistung angetriebener Betonpumpe (20) und bei Abgabe eines oberen Grenzwertsignals (62) um ein vorgegebenes Maß reduziert und bei Abgabe eines unteren Grenzwertsignals um ein vorgegebenes Maß erhöht wird, bis das jeweilige Grenzwertsignal verschwindet.

## Claims

1. Method for operating an arrangement for mixing and pumping liquid concrete, in which liquid concrete is mixed in a mixing drum (16) and is fed via a buffer container (18) to a motor-driven concrete pump (20) and is delivered from there via a delivery line (32) to a concreting location, wherein the driver of the concrete pump (20) is switched on and off by means of a remote control unit (46), and the filling level in the buffer container (18) is monitored automatically, wherein the rotation speed (D_{ber}) of the mixing drum (16) is varied in accordance with the delivery capacity of the concrete pump, wherein the amount of liquid concrete fed into the buffer container (18) is controlled in accordance with the filling level in the buffer container (18) and as a function of the drive state of the concrete pump (20), wherein the filling level of the liquid concrete in the buffer container (18) is monitored at an upper limiting position (48), and wherein, when the upper limiting position is reached, an upper limiting value signal (62) is output,
**characterized**
**in that** the delivery capacity of the concrete pump (20) is set by means of a setpoint value prescription (45) at a remote control unit (46), and in that the amount of liquid concrete fed in per time unit from the mixing drum (16) is set to a higher value when the upper limiting value signal (62) is not present, and to a lower value when it is present, than the delivery capacity of the concrete pump (20).

2. Method according to Claim 1, **characterized in that** the quantity of liquid concrete fed into the buffer container (18) when the upper limiting value signal (62) is being output, together with simultaneous driving of the concrete (20), is reduced to a predefined intermediate value (D_{red}), and is interrupted in the case of simultaneous non-driving of the concrete pump (20).

3. Method according to Claim 1 or 2, **characterized in that** the amount of liquid concrete fed into the buffer container (18) in the case of non-driving of the concrete pump (20) is reduced to an intermediate value (D_{red}), and is interrupted after the upper limiting value signal has been output.

4. Method according to one of Claims 1 to 3, **characterized in that** the filling level is monitored at a lower limiting value position (50) by outputting a lower limiting value signal.

5. Method according to Claim 4 **characterized in that** the amount of liquid concrete which is fed in when the lower limiting value signal is output is increased to an adjustable value (D_{ber}).

6. Method according to Claim 4 or 5, **characterized in that** the driving of the concrete pump (20) is interrupted when the lower limiting value signal is output.

7. Method according to one of Claims 1 to 6, **characterized in that** the amount of liquid concrete fed in is increased or reduced by changing the rotational speed of the mixing drum (16).

8. Method according to one of Claims 1 to 7, **characterized in that** the amount of liquid concrete fed in is interrupted by switching off the rotational drive of the mixing drum (16).

9. Method according to one of Claims 1 to 8, **characterized in that** the amount of liquid concrete fed in when the concrete pump (20) is being driven with a predefined delivery capacity and when an upper limiting value signal (62) is being output is reduced by a predefined quantity, and when a lower limiting value signal is being output it is increased by a predefined quantity, until the respective limiting value signal disappears.

## Revendications

1. Procédé d'actionnement d'un dispositif de mélange et pompage de béton liquide, dans lequel le béton liquide est mélangé dans un tambour de mélange (16) et amené via un bac tampon (18) d'une pompe à béton (20) entraînée de façon motorisée et transporté par celle-ci jusqu'à une position de bétonnage via une conduite de transport (32), l'entraînement de la pompe à béton (20) étant connecté et déconnecté via une unité de télécommande (46) et l'état de remplissage étant automatiquement surveillé dans le bac tampon (18), la vitesse de rotation (D_{ber}) du tambour de mélange (16) variant au prorata de la puissance d'extraction de la pompe à béton, l'ajout de quantité de béton liquide dans le bac tampon (18) étant commandé au prorata de l'état de remplissage dans le bac tampon (18) et en fonction de l'état d'actionnement de la pompe à béton (20), l'état de remplissage du béton liquide dans le bac tampon (18) étant surveillé au niveau d'une position de limite supérieure (48) et un signal d'atteinte de position de limite supérieure (62) étant envoyé lorsque la position de limite supérieure est atteinte, **caractérisé en ce que** la puissance d'extraction de la pompe à béton (20) est réglée par une indication de valeur théorique (45) communiquée à une unité de télécommande (46) et que l'ajout de quantité de béton liquide sortant par unité de temps du tambour de mélange (16) est réglé en l'absence de signal d'atteinte de position de limite supérieure (62) supérieur à la puissance d'extraction de la pompe à béton (20) et en présence dudit signal inférieur à ladite puissance.

2. Procédé selon la revendication 1, **caractérisé en ce que** l'ajout de quantité de béton liquide dans le bac tampon (18) est réduit à une valeur intermédiaire (D_{red}) prédéfinie en cas d'émission du signal d'atteinte de position de limite supérieure (62) et d'entraînement simultané de la pompe à béton (20) et est interrompu en cas de non-entraînement simultané de la pompe à béton (20).

3. Procédé selon la revendication 1 ou 2, **caractérisé en ce que** l'ajout de quantité de béton liquide dans le bac tampon (18) est réduit à une valeur intermédiaire (D_{red}) en cas de non-entraînement de la pompe à béton (20) et est interrompu après envoi du signal d'atteinte de position de limite supérieure.

4. Procédé selon l'une quelconque des revendications 1 à 3, **caractérisé en ce que** l'état de remplissage est surveillé au niveau d'une position de valeur limite inférieure (50) avec émission d'un signal d'atteinte de position de limite inférieure.

5. Procédé selon la revendication 4, **caractérisé en ce que** l'ajout de quantité de béton liquide est augmenté à une valeur réglable (D_{ber}) en cas d'émission du signal d'atteinte de position de limite inférieure.

6. Procédé selon la revendication 4 ou 5, **caractérisé en ce que** l'entraînement de la pompe à béton (20) est interrompu en cas d'émission du signal d'atteinte de position de limite inférieure.

7. Procédé selon l'une quelconque des revendications 1 à 6, **caractérisé en ce que** l'ajout de quantité de béton liquide est augmenté ou réduit par variation de la vitesse de rotation du tambour de mélange (16).

8. Procédé selon l'une quelconque des revendications 1 à 7, **caractérisé en ce que** l'ajout de quantité de béton liquide est interrompu par déconnexion de l'entraînement tournant du tambour de mélange (16).

9. Procédé selon l'une quelconque des revendications 1 à 8, **caractérisé en ce que** l'ajout de quantité de béton liquide est réduit d'une mesure prédéfinie en présence d'une pompe à béton (20) entraînée à une puissance d'extraction prédéfinie et en cas d'émission d'un signal d'atteinte de position de limite supérieure (62) et est augmenté d'une mesure prédéfinie en cas d'émission d'un signal d'atteinte de position de limite inférieure, jusqu'à disparition du signal d'atteinte de valeur limite respectif.
